# EUROPÄISCHE PATENTSCHRIFT

(11) **EP 2 304 118 B1**
(45) Veröffentlichungstag und Bekanntmachung des Hinweises auf die Patenterteilung: **09.09.2015**
(21) Anmeldenummer: 09765624.3
(22) Anmeldetag: 18.06.2009
(51) Int. Cl.: E04B 1/70, E04F 15/08

(54) **VERFAHREN ZUR TROCKNUNG UND OPTISCHEN WIEDERHERSTELLUNG VON BODENBELÄGEN NACH WASSEREINBRUCH**
METHOD FOR DRYING AND OPTICAL RECOVERY OF FLOOR COVERINGS AFTER WATER PENETRATION
PROCÉDÉ DE SÉCHAGE ET DE RESTAURATION OPTIQUE DE REVÊTEMENTS DE SOL APRÈS IRRUPTION D EAU

(30) Priorität: 18.06.2008 DE 102008029035
(43) Veröffentlichungstag der Anmeldung: 06.04.2011
(73) Patentinhaber: Gross, Ralf, 32479 Hille (DE); Klima, Reinhard, 32429 Minden (DE)
(72) Erfinder: Gross, Ralf, 32479 Hille (DE); Klima, Reinhard, 32429 Minden (DE)
(74) Vertreter: Strehl Schübel-Hopf & Partner
(86) Internationale Anmeldenummer: PCT/EP2009/004405
(87) Internationale Veröffentlichungsnummer: WO 2009/153044

(56) Entgegenhaltungen:
- EP-A- 0 067 640
- DE-A1- 2 149 129
- DE-A1- 3 423 522
- DE-A1- 10 204 154
- DE-C1- 10 118 838
- US-A- 4 905 437
- US-A1- 2005 183 371
- US-B1- 6 202 374

## Beschreibung

Die vorliegende Erfindung betrifft in erster Linie ein Verfahren zur Trocknung und anschließenden optischen Wiederherstellung von Böden mit Steinoberfläche nach Wassereintritt in die darunter liegenden Trag- und Isolierschichten. Die vorliegende Erfindung betrifft aber auch generell ein Verfahren zur Herstellung von mit runden Einlegern versehenen Böden. Als Steinoberflächen kommen Fliesen aus Feinsteinzeug, Steinzeug, Grobkeramik, Cottomaterial, Steingut, Granit, Marmor, Quarzit oder Schiefer infrage, insbesondere auch Natursteinböden. Dabei ist es unerheblich, ob die Beläge glasiert, unglasiert oder strukturiert sind. Das Verfahren ist ebenso auf rutschfeste gewerbliche Böden der Klassifizierungen R9 - R 13 V 10 (s. DIN 51130) anwendbar.

### Stand der Technik

Die Folgen eines Wassereinbruchs in Gebäuden können insbesondere bei zu spätem Erkennen zu umfangreichen Schädigungen der Bausubstanz und zu gesundheitsgefährdender Pilzbildung in den Innenräumen führen. Die Sanierung betroffener Gebäude ist häufig sehr aufwendig und teuer. Handelt es sich um Leitungswasserschäden, sind die Kosten für den Eigentümer in aller Regel durch die Gebäudeversicherung abgedeckt. Es liegt deshalb im hochgradigen Interesse der Versicherungsgesellschaften, alle Möglichkeiten zur Kostenreduzierung zu nutzen und die Sanierungsfirmen entsprechend verfahrenstechnisch anzuweisen.

Bei einem typischen Schadensszenario dringt Wasser aus beschädigten Leitungen in die Dämmschicht unter dem Estrich oder in den Estrich selbst ein. Da zwischen Estrich und Dämmschicht eine Folie zur Isolierung angebracht ist, kann insbesondere die Dämmschicht durch reine Oberflächentrocknung nicht entwässert werden.

Die Feuchtigkeit breitet sich in der Dämmschicht oder im Estrich aus und gibt diese langsam, aber stetig ans Mauerwerk ab. Durch die Kapillarität des Mauerwerks steigt die Feuchtigkeit nach oben. Insbesondere ältere Dämmschichten können sich zersetzen und zu schimmeln anfangen. Auch am Mauerwerk entstehen häufig Schimmelpilze, deren Sporen eine Wohnung zumindest vorübergehend unbewohnbar machen können. Ferner kann Salpeter ausblühen.

Früher musste in solchen Fällen häufig der gesamte Bodenbelag nebst Estrich und Dämmschicht abgetragen und vollständig neu aufgebracht werden. Seit einigen Jahren hat sich ein Verfahren durchgesetzt, bei dem Bohrungen von mehreren Zentimetern Durchmesser in die betroffenen Schichten eingebracht und darüber im Unter- oder im Überdruckverfahren ein Luftstrom durch das Material geleitet wird. Dieser Luftstrom nimmt Feuchtigkeit auf, die beim Überdruckverfahren an die umgebende Atmosphäre abgegeben und beim Ansaugverfahren in einem Kondensator abgeschieden wird. Durch die nach- oder ausströmende Luft über die Randfugen oder über weitere offene Bohrungen wird auf diese Weise eine effektive Trocknung erreicht.

Der obere Bodenbelag muss bei dem angesprochenen Verfahren zwangsläufig durchbohrt werden. Realisiert werden die Bohrungen durch den Einsatz von Bohrkronen. Dabei sollte der äußere Bohrkronendurchmesser dem Durchmesser des Ansaug- oder Druckstutzens entsprechen. Ein häufig verwendetes Maß ist 52 mm.

Bei kleineren Räumen reicht eine Trocknung über zwei Bohrungen bei natürlicher Luftzufuhr oder Luftabfuhr über die Randstreifen meist aus. In diesem Falle kann auf zusätzliche Bohrungen im Oberbelag verzichtet werden. Bei größeren Räumen ist jedoch das Anbringen weiterer Ein- bzw. Ausströmbohrungen unerlässlich, wobei die Trocknungszeit um so kürzer wird, je mehr solcher Entlastungslöcher vorhanden sind. Die obere Grenze des Luftdurchsatzes wird dann lediglich durch die Leistung der Pumpvorrichtung bestimmt.

Nach Abschluss des Trocknungsvorgangs verbleiben die gebohrten Öffnungen im Belag. Wenn möglich, werden die betroffenen Einzelbeläge entfernt und Ersatzbeläge eingearbeitet. Eine solche Auswechselung setzt jedoch voraus, dass noch genügend Ersatzmaterial vorhanden ist. Genau dies ist jedoch in der Mehrzahl aller Fälle, insbesondere bei älteren Belägen, nicht gegeben.

Unter solchen Umständen wird bereits im Vorfeld versucht, das Material an den geplanten Bohrstellen zerstörungsfrei aufzunehmen, sprich vom Unterbelag abzulösen, und dann erst die entsprechenden Haupt- und Entlastungstöcher anzubringen. Nach Ende des Trocknungsvorgangs können die betreffenden Einzelfliesen wieder eingesetzt werden.

In den beiden genannten Szenarien wird die Optik der Beläge einwandfrei wiederhergestellt. In mehr als 80% aller Schadensfälle sind jedoch diese Vorgehensweisen nicht anwendbar, da es meistens weder auf thermischem noch auf mechanischem Wege gelingt, die alten Fliesen zerstörungsfrei zu entfernen.

Die Gründe hierfür liegen in der Praxis vor allem an ungeeignetem Klebematerial, wie es früher häufig verwendet wurde, und/oder an ungleichmäßig aufgetragenem Haftuntergrund. Hinzu kommt, dass durch den Einsatz von handelsüblichen Bohrkronen, die eigentlich für Beton- und Estrichbearbeitung gedacht sind, Vibrationen im Boden entstehen, durch die sich weiteres Material ungewollt ablösen oder sogar zerstört werden kann.

Das zerstörungsfreie Aufnehmen funktioniert bei Natursteinbelägen gar nicht. Ein Grund hierfür ist das übliche Format (30 cm/30 cm, 60 cm/60 cm oder 40 cm /120 cm) solcher Natursteinbeläge. Bei diesen Formaten lassen sich Einzelplatten nicht gleichmäßig aufheizen, was ein Schritt bei der Ablösung der Platten ist. Außerdem müssten für die Aufheizphase die üblicherweise schmalen Fugen (1-2 mm) mit einer großen Tiefe von bspw. 20 mm entfernt werden, was aber nicht möglich ist.

Es bleiben dann zwei Alternativen, um ein akzeptables optisches Bild wiederherzustellen.

Zum einen wird der Belag, wie früher, vollständig ausgewechselt. Die hiermit verbundenen Kosten können erheblich sein. Die Aufwendungen führen darüber hinaus fast regelmäßig zu Streitigkeiten mit den Versicherungen bezüglich der Höhe der zu tragenden Schadensanteile.

Zum anderen kann versucht werden, die entstandenen Öffnungen durch passgenaues Einbringen von Ersatzmaterialien individuell zu schließen. Dabei sind jedoch Farbton und Struktur in aller Regel nicht hinreichend rekonstruierbar. Das menschliche Auge nimmt hier bereits kleinste Abweichungen wahr. Dies gilt auch für den nachträglichen Wiedereinsatz der im Zuge der Hohlbohrungen entstehenden Ronden. Diese werden beim Bohrvorgang vor allem am Rande häufig sehr stark durch Abplatzungen beschädigt, so dass ein optisch akzeptables Bild in aller Regel nicht mehr herstellbar ist.

Wegen des unsicheren Ausgangs der Arbeitsergebnisse können die beiden geschilderten Verfahren nur in Ausnahmefällen angewandt werden, z.B., wenn die spätere Raumgestaltung durch Möbel oder Teppiche eine optische Abdeckung der betroffenen Zonen erlaubt.

DE 34 23 522A1 betrifft eine Vorrichtung zum Anbringen von Öffnungen in Böden und einen Körper mit spezieller Form zum Verschließen der Öffnungen.

DE 101 18 383 C1 betrifft ein Verfahren zur Bauwerksentfeuchtung, bei dem ein Granulat oder Pulver als Bindemittel für die Trocknung verwendet wird.

CH 608432 A5 offenbart dekorative Wand- oder Bodenverkleidungsplatten.

US 1, 040,117 offenbart flexible Fliesenanordnungen mit runden Einlegern.

DE 102 04 154 A1 Fliesenanordnungen mit mehreckigen Einlegern.

Die drei letztgenannten Dokumente offenbaren kein Verfahren an bestehenden Böden.

EP 0 067 640 A2 offenbart einen aus Kunststoffplatten und Haltevorrichtungen gebildeten Boden, wobei die Kunststoffplatten an den Enden runde Aussparungen aufweisen können.

Eine Aufgabe der vorliegenden Erfindung ist es, ein Verfahren zur Herstellung von mit runden Einlegern versehenen Fliesenböden bereitzustellen, wobi das Verfahren an einem bestehenden Boden ausgeführt wird.

Eine weitere Aufgabe der vorliegenden Erfindung ist es, ein effektives Verfahren zur Trocknung von Böden bzw. zum Anfertigen von Öffnungen und Wiederverschließen der Öffnungen, vorrangig Fliesenböden, bereitzustellen, mit dem oben beschriebene Nachteile vermieden werden können.

Speziell ist es ein Ziel der vorliegenden Erfindung, ein Verfahren zum Trocknen von Böden und allgemein zum Anfertigen und von Öffnungen und Wiederverschließen dieser an bestehenden Böden bereit zu stellen, bei dem verlegte Bodenfliesen nicht ausgetauscht werden müssen. Ein weiteres Ziel der Erfindung ist es, dass nach Verschließen der angefertigten Öffnungen ein optisch annehmbarer Gesamteindruck des Bodens erhalten wird.

Diese Aufgaben werden durch ein Verfahren gemäß Anspruch 1, 2 und 3 gelöst. Bevorzugte Ausführungsformen und weitere Aspekte der Erfindungen finden sich in weiteren Ansprüchen. Die vorliegende Erfindung betrifft auch eine Bodenfliesenanordnung nach Anspruch 11.

### Beschreibung der Abbildungen

Fig. 1 zeigt die Trocknung im erfindungsgemäßen Verfahren über Absaugschläuche.
Fig. 2 zeigt einen runder Einleger auf Fliesenkreuz nach Verfugen im Anschluss an das Trocknen.
Fig. 3 zeigt Beispiele für Intarsiendekore.
Fig. 4 zeigt ein Beispiel für eine Fliesenanordnung nach dem erfindungsgemäßen Bodentrocknungsverfahren

### Ausführliche Beschreibung

Die vorliegende Erfindung betrifft ein Verfahren wie in Anspruch 1 beschrieben. Die Bohrungen erfolgen nicht an beliebigen Stellen durch die Fliesen, sondern an den gemeinsamen Berührungspunkten von Fliesen, also z.B. vier Fliesen (Fugenkreuz, s. Fig. 2), wobei die vier Fliesen mit ihren Ecken aneinander angrenzen. Nicht bei allen Fliesenanordnungen grenzen vier Fliesen mit ihren Ecken aneinander. Erfindungsgemäß werden die Bohrungen dann an zumindest zwei aneinander angrenzenden Fliesenecken angefertigt. Bei versetzten Fliesenanordnungen quadratischer oder rechteckiger Fliesen treten z. B. zwei mit ihren Ecken aneinander angrenzende Fliesen auf, wobei auf der anderen Seite eine Fliesenkante liegt. In einem solchen Fall wird erfindungsgemäß die Bohrung an den Ecken der zwei aneinander angrenzenden Fliesen angefertigt (Fugen-T-Kreuz), wobei bevorzugt Material der beiden Ecken und der angrenzenden Fliesenkante entfernt wird.

Anschließend, z. B. nach einem Trocknungsvorgang, werden die Bohrungen mit runden Einlegern einheitlichen Dekors verschlossen. Bei den runden Einlegern handelt es sich in der Regel um kreisrunde Einleger. Diese haben bevorzugt die dreidimensionale Form eines geraden Kreiszylinders. Bei dem erfindungsgemäßen Verfahren der Anfertigung von Bohrungen im Fugenkreuz oder Fugen-T-Kreuz wird im Gegensatz zu den derzeit verwendeten Trocknungsverfahren bewusst die Beschädigung von mehreren Fliesen in Kauf genommen.

Ein Vorteil einer solchen Bohrungsanordnung liegt in der freien geometrischen und optischen Gestaltungsmöglichkeit der Lochanordnung und damit des neu entstehenden Bodenmusters durch die eingesetzten Einleger bzw. Intarsien. Diese brauchen vor allem im Design nicht mehr dem umgebenden Material entsprechen, sondern können in weiten Grenzen individuell gestaltet sein. Sowohl Farben als auch Dekor sind frei wählbar. Bei konsequenter Einhaltung vorwiegend geometrischer Anordnungen entsteht ein Oberflächenbild, das designerisch gewollt erscheint und mit im Handel standardmäßig erhältlichen Komponenten auch bei einer Neubelegung so nicht realisierbar wäre. Im Handel gibt es nur Fliesen, die für die Einbringung von rechteckigen Intarsien an den Fugenkreuzen konzipiert sind.

Ein weiterer Vorteil der Bohrungslokalisation an den Fliesenkreuzen ergibt sich aus dem an diesen Stellen meist besonders haftungsfähigen Verbund aus Belag und Untergrund. Bei der Verfugung fließt hier verstärkt volumendeckend Fugenmaterial zwischen Belag und Estrich. Über diese Rückseitenbenetzung werden die vier Ecken zusätzlich stabilisiert, so dass beim Bohrvorgang die Gefahr von Abrissen minimiert ist. Obwohl daher bei dem erfindungsgemäßen Verfahren mehrere oder vier Fliesen pro Bohrung "beschädigt" werden, kann dennoch erreicht werden, dass keine Fliese ersetzt werden muss, womit ein grundlegendes Problem der Verfahren des Stands der Technik gelöst wird.

Generell kann jeder Boden nach diesem Prinzip optisch aufgewertet werden. So können z. B. statt an oder zusätzlich zu den Fliesenberührungspunkten Bohrungen auch im Schnittpunkt der Diagonalen von Einzelfliesen angebracht werden. Bei geeigneter Gesamtanordnung entsteht auf diese Weise ebenfalls ein gewollt aussehendes geometrisches Muster.

Für das Trocknungsverfahren kann es ausreichen, nur eine Bohrung in dem Fliesenboden anzubringen, wenn eine Gasstromdurchleitung möglich ist, z.B. bei Vorliegen geöffneter Randfugen.

Im Hinblick auf einen raschen Trocknungsvorgang ist es mit dem erfindungsgemäßen Verfahren aber möglich, eine hohe Anzahl von Entlastungsbohrungen anzubringen, was einen größeren Luftdurchsatz ermöglicht. Im Stand der Technik wird dagegen wegen der Probleme der beschädigten Fliesen und des häufig nicht vorhandenen Ersatzmaterials in der Regel möglichst auf viele Bohrungen verzichtet. Eine schnelle Trocknungszeit lässt sich bspw. durch ein Zahl von Bohrungen pro 10 m² von 2 oder größer, bevorzugt 4 bis 10, erreichen. Bei unschematisch angebrachten Bohrungen verschlechtert sich die Optik nach Fertigstellung mit jeder zusätzlichen Bohrung. Bei dem hier beschriebenen Verfahren kann es hingegen sogar für eine optische Aufwertung oder Wiederherstellung sinnvoll sein, mehr Bohrungen als technisch erforderlich anzubringen, um den optischen Gesamteindruck positiv zu verstärken.

Der Trocknungsschritt erfolgt bevorzugt mit einem Trocknungsgas wie Luft oder Stickstoff. Bevorzugt wird kein die Feuchtigkeit bindendes festes oder flüssiges Mittel verwendet.

Verfahrenstechnisch werden bevorzugt in den Fliesenbelag an den vorher festgelegten Punkten zunächst die Löcher für die spätere Intarsienaufnahme gebohrt. Die Bohrungen sind in ihrer Tiefe auf die Stärke des Oberflächenmaterials zu begrenzen. Bevorzugt erfolgt anschließend eine zweite hierzu konzentrisch liegende Bohrung zur Aufnahme des Ansaugstutzens oder Druckstutzens oder allgemein einer Gasstromleitung. Die Bohrtiefe richtet sich dabei nach den Gesichtspunkten effektivster Trocknungsmöglichkeit.

Der Durchmesser der Intarsien kann prinzipiell frei gewählt werden. Als Standarddurchmesser wird 60 mm empfohlen. Bei einer Standardbohrkrone von 65 mm Durchmesser verbleibt dann ein zu verfugender Rand von 2,5 mm Stärke. Möglich sind naturgemäß auch völlig andere Varianten, wobei jedoch zu beachten ist, dass im Handel erhältliche Bohrkronen standardmäßig nicht in jedem beliebigen Durchmesser zur Verfügung stehen.

Die einzusetzenden Intarsien werden von darauf spezialisierten Herstellern angefertigt. Grundsätzlich ist fast jedes beliebige Dekor realisierbar. Dabei können sehr viele verschiedenartige Materialien verwendet werden. Neben Keramiken aus säure- und laugenbeständigem, geprüftem Material ist der Einsatz von Natursteinen aller Art, V2A oder Alu-Materialien (z.B. mit Aluriffelblechoptik) Holz oder PVC problemlos möglich. Häufig wird die Wahl auf die bereits durch den Bodenbelag vorgegebene Materialart fallen, jedoch können interessante Kontraste gerade auch mit abweichendem Material erzielt werden.

Aus wirtschaftlichen Gründen werden Intarsien von 60 mm in diversen Standarddekoren vorgehalten, die bereits eine breite Palette von Gestaltungsmöglichkeiten zulassen. Beispiele hierfür findet man in Fig. 3. In Fig. 4 ist ein geometrisches Muster exemplarisch dargestellt.

Die vorliegende Erfindung betrifft auch Verfahren, die keinen Trocknungsschritt enthalten, insbesondere ein Verfahren zur optischen Aufwertung von Fliesenböden (Anspruch 3), d.h. das erfindungsgemäße Verfahren kann auch durchgeführt werden, ohne dass eine Trocknung des Bodens erfolgen muss. Dies kann z.B. der Fall sein, wenn im Bereich der Fugenkreuze eine Beschädigung der Fliesen stattgefunden hat, oder um chemische oder strukturelle Analysen des Bodens unterhalb der Fliesen vorzunehmen wie bspw. eine Bestimmung der Mörtelgruppe, Bestimmung der Bodenstruktur oder des Gesamtaufbaus. Ansonsten sind alle Schritte und bevorzugten Ausführungsformen die gleichen wie bei dem erfindungsgemäßen Trocknungsverfahren.

Die vorliegende Erfindung betrifft auch eine durch die erfindungsgemäßen Verfahren hergestellte Fliesenanordnung. Insbesondere ist eine Fliesenanordnung umfasst, die aus rechteckigen oder quadratischen Fliesen gebildet ist, wobei der runde Einleger derart positioniert ist, dass dessen Mittelpunkt im wesentlichen mit dem Schnittpunkt zusammenfällt, der durch die verlängerten Diagonalen von vier aneinander angrenzenden rechteckigen oder quadratischen Fliesen gebildet wird (Fugenkreuz); und eine Fliesenanordnung, bei der sich der Mittelpunkt des runden Einlegers am T-Fugenkreuz befindet.

## Patentansprüche

1. Verfahren zur Herstellung von mit runden Einlegern versehenen Fliesenböden, **dadurch gekennzeichnet, dass** es folgende Schritte aufweist:
a. Anfertigen mindestens einer Bohrung mit einem vorbestimmten Durchmesser in dem Boden, wobei die Bohrung an den Ecken von aneinander angrenzenden Fliesen angefertigt wird, die Fliesen aus Feinsteinzeug, Steinzeug, Keramik, Grobkeramik, Cottomaterial, Steingut, Granit, Marmor, Quarzit oder Schiefer sind, und wobei die Bohrung einen solchen Durchmesser aufweist, dass Material der aneinander angrenzenden Fliesen entfernt wird, und
b. Verschließen der Bohrung oder der Bohrungen mit einem runden Einleger.

2. Verfahren nach Anspruch 1, wobei es sich um ein Verfahren zum Trocknen von Fliesenböden handelt und wobei zwischen Schritt a. und Schritt b, folgender Schritt durchgeführt wird:
Trocknen des Bodens, indem ein Gasstrom über die mindestens eine Bohrung durch den Boden geleitet wird.

3. Verfahren nach Anspruch 1, wobei es sich um ein Verfahren zur optischen Aufwertung von Fliesenböden handelt, **dadurch gekennzeichnet, dass** die Bohrungen ein Muster bilden.

4. Verfahren nach Anspruch einem der Ansprüche 1 bis 3, wobei die mindestens eine Bohrung an den Ecken von vier aneinander angrenzenden rechteckigen Fliesen derart vorgenommen wird, dass der Mittelpunkt der Bohrung im wesentlichen mit dem Schnittpunkt zusammenfällt, welcher durch die verlängerten Diagonalen der rechteckigen Fliesen gebildet wird, oder
wobei in einem Fall, wo zwei rechteckige oder quadratische Fliesen mit ihren Ecken aneinander angrenzen un auf der anderen Seite eine Fliesenkante liegt, die Bohrung an den Ecken der zwei aneinander angrenzenden Fliesen angefertigt wird, wobei Material der beiden Ecken und der angrenzenden Fliesenkante entfernt wird.

5. Verfahren nach einem der Ansprüche 1 bis 4, wobei die Bohrung in Schritt a. von Anspruch 1, 2 oder 3 in zwei Stufen angefertigt wird, wobei in einer Stufe eine Bohrung mit größerem Durchmesser zur späteren Aufnahme des Einleger angefertigt wird, und in einer anderen Stufe eine Bohrung mit kleinerem Durchmesser für die Aufnahme einer Gasstromleitung oder eines Ansaug- oder Druckstutzens dafür angefertigt wird.

6. Verfahren nach Anspruch 5, wobei die Bohrung mit kleinerem Durchmesser konzentrisch in der ersten Bohrung positioniert wird.

7. Verfahren nach einem der Ansprüche 1 bis 6, wobei der Durchmesser des Einlegers 50 bis 70 mm beträgt, bevorzugt 55 bis 65 mm, und am bevorzugtesten etwa 60 mm.

8. Verfahren nach einem der Ansprüche 1 bis 7, wobei der Durchmesser der Bohrung, oder der Durchmesser der größeren Bohrung im Fall einer zweistufigen Bohrung, etwa 5 mm größer als der Durchmesser des Einlegers ist und der Einleger in dem Boden verfugt wird.

9. Verfahren nach einem der Ansprüche 1 bis 8, wobei die Anzahl der Bohrungen pro 10 m² des zu trocknenden Bodens 2 oder größer ist, bevorzugt 4 bis 10.

10. Verfahren nach einem der Ansprüche 1, 2 oder 4 bis 9, wobei die Bohrungen im Boden derart angeordnet werden, dass sich ein Muster ergibt.

11. Bodenfliesenanordnung, erhältlich nach einem Verfahren gemäß einem der Ansprüche 4 bis 10.

## Claims

1. A process for producing tiled floors having round inserts, **characterized in that** it comprises the following steps:
a. preparing at least one bore having a predetermined diameter in said floor, the bore being formed at the corners of abutting tiles, wherein the tiles are made of porcelain stoneware, stoneware, ceramic, coarse ceramic, cotto, earthenware, granite, marble, quartzite or slate/schist, and wherein the bore has such a diameter that material of said abutting tiles is removed, and
b. closing the bore or the bores with a round insert.

2. The process according to claim 1, which is a process for drying tiled floors and wherein the following step is performed between step a. and step b:
drying the floor by guiding a gas flow through the floor via said at least one bore.

3. The process according to claim 1, which is a process for optically upgrading tiled floors, **characterized in that** said bores form a pattern.

4. The process according to any one of claims 1 to 3, wherein said at least one bore is prepared at the corners of four abutting rectangular tiles such that the center of the bore essentially coincides with the intersection point formed by the extended diagonals of said rectangular tiles, or
wherein, for the case that two rectangular or square tiles have abutting corners and a tile edge is on the opposite side, the bore is pepared at the corners of said two abutting tiles, wherein material of both corners and of said abutting tile edge is removed.

5. The process according to any one of claims 1 to 4, wherein said bore in step a. of claim 1, 2 or 3 is prepared in two steps, wherein in one step a bore having a larger diameter is prepared to later receive said insert, and in another step a bore having a smaller diameter is made to receive a gas flow pipe or an intake socket or pressure socket therefor.

6. The process according to claim 5, wherein the bore having a smaller diameter is positioned concentric with respect to the first bore.

7. The process according to any one of claims 1 to 6, wherein the diameter of said insert is 50 to 70 mm, more preferably 55 to 65 mm, und most preferably about 60 mm.

8. The process according to any one of claims 1 to 7, wherein the diameter of said bore, or the diameter of the larger bore in case of a two-step bore, is about 5 mm larger than the diameter of the insert and the insert is grouted in the floor.

9. The process according to any one of claims 1 to 8, wherein the number of bores per 10 m² of the floor to be dried is 2 or more, preferably 4 to 10.

10. The process according to any one of claims 1, 2 or 4 to 9, wherein the bores are positioned in the floor so as to form a pattern.

11. Floor tile arrangement, obtainable by a process according to any one of claims 4 to 10.

## Revendications

1. Procédé pour la réalisation de sols carrelés munis de cabochons d'insert ronds,
**caractérisé en ce qu'**il comprend les étapes suivantes :
a. réalisation d'au moins un perçage d'un diamètre prédéterminé dans le sol, le perçage étant réalisé au niveau des coins de carreaux de carrelage mutuellement adjacents, les carreaux étant en grès cérame, grès, céramique, terre cuite, matériau de brique, faïence, granit, marbre, quartzite ou ardoise, et le perçage présentant un diamètre tel que du matériau soit enlevé sur les carreaux mutuellement adjacents, et
b. obturation du perçage ou des perçages à l'aide d'un cabochon d'insert rond.

2. Procédé selon la revendication 1, concernant lequel il s'agit d'un procédé d'assèchement de sols carrelés, et d'après lequel entre l'étape a. et l'étape b. on effectue l'étape suivante :
séchage du sol en envoyant un flux de gaz à travers le sol par l'intermédiaire dudit au moins un perçage.

3. Procédé selon la revendication 1, concernant lequel il s'agit d'un procédé de valorisation optique ou visuelle de sols carrelés, **caractérisé en ce que** les perçages forment un motif.

4. Procédé selon l'une des revendications 1 à 3, d'après lequel ledit au moins un perçage est réalisé aux coins de quatre carreaux de carrelage rectangulaires, mutuellement adjacents, de manière telle que le centre du perçage coïncide sensiblement avec l'intersection formée par les prolongements des diagonales des carreaux rectangulaires, ou
d'après lequel, dans un cas où deux carreaux de carrelage rectangulaires ou carrés sont adjacents au niveau de leurs coins et où de l'autre côté se situe un bord de carreau, le perçage est réalisé au niveau des coins des deux carreaux adjacents, avec enlèvement de matériau des deux coins et du bord de carreau adjacent.

5. Procédé selon l'une des revendications 1 à 4, d'après lequel le perçage de l'étape a. des revendications 1, 2 ou 3 est réalisé en deux phases, à savoir que l'on réalise dans une phase, un perçage de diamètre plus important pour recevoir ultérieurement le cabochon d'insert, et dans une autre phase, un perçage de diamètre plus petit destiné à accueillir une conduite de flux de gaz ou un embout d'aspiration ou de pression, qui lui est destiné.

6. Procédé selon la revendication 5, d'après lequel le perçage de diamètre plus petit est positionné de manière concentrique dans le premier perçage.

7. Procédé selon l'une des revendications 1 à 6, d'après lequel le diamètre du cabochon d'insert vaut 50 à 70 mm, de préférence 55 à 65 mm, et de manière particulièrement préférée environ 60 mm.

8. Procédé selon l'une des revendications 1 à 7, d'après lequel le diamètre du perçage ou le diamètre du perçage le plus grand dans le cas d'un perçage à deux étages, est environ 5 mm plus grand que le diamètre du cabochon d'insert, et le cabochon d'insert est jointoyé dans le sol.

9. Procédé selon l'une des revendications 1 à 8, d'après lequel le nombre de perçages est de 10 ou davantage par m² du sol 2 à assécher, de préférence de 4 à 10.

10. Procédé selon l'une des revendications 1, 2 ou 4 à 9, d'après lequel les perçages sont agencés dans le sol de manière à ce qu'il en résulte un motif.

11. Agencement de carrelage de sol pouvant être obtenu d'après un procédé selon l'une des revendications 4 à 10.
